# EUROPÄISCHE PATENTSCHRIFT

(11) **EP 0 233 529 B1**
(45) Veröffentlichungstag und Bekanntmachung des Hinweises auf die Patenterteilung: **10.04.1991**
(21) Anmeldenummer: 87101328.0
(22) Anmeldetag: 31.01.1987
(51) Int. Cl.: F21S 3/02, F21V 21/02

(54) **Leuchtstofflampe**
Fluorescent lamp
Lampe fluorescente

(30) Priorität: 03.02.1986 DE 3603264
(43) Veröffentlichungstag der Anmeldung: 26.08.1987
(73) Patentinhaber: Korte-Licht Inh. Heinrich Korte, D-26810 Westoverledingen 1 (Ihrhove) (DE)
(72) Erfinder: Korte, Heinrich, D-2957 Ihrhove (DE); Spix, Theo, D-2900 Oldenburg (DE)
(74) Vertreter: Patentanwälte Kirschner & Grosse

(56) Entgegenhaltungen:
- EP-A- 0 012 234
- GB-A- 1 106 929
- US-A- 2 227 739
- US-A- 4 045 665

## Beschreibung

Die Erfindung betrifft eine Leuchtstofflampe mit einer Leuchtstofflampenröhre und einem zum Anschluß an eine Stromquelle dienenden Anschlußelement.

Leuchtstofflampen finden gegenüber herkömmlichen Glühbirnenlampen immer mehr Verwendung, da die Leuchtstofflampen eine höhere Lebensdauer aufweisen und sparsamer im Energieverbrauch sind. Zudem ist es in einfacher Weise möglich, mit Hilfe von Leuchtstofflampen Licht gewünschter Färbung, insbesondere auch dem Tageslicht ähnliches Licht, zu erhalten, während Glühbirnenlicht eine gelbliche Färbung in Verbindung mit einer geringeren Lichtausbeute aufweist, was insbesondere zur Beleuchtung von Arbeitsräumen oftmals nicht ausreicht. Daher ist es üblich, insbesondere Arbeitsräume, vor allem großflächige Arbeitsräume wie Großraumbüros, Großküchen und dergleichen, mit Leuchtstofflampen auszurüsten, die zumeist als langgestreckte, festmontierte Deckenleuchten ausgebildet sind.

Aufgrund der Vorteile, die Leuchtstofflampen gegenüber Glühbirnenlampen aufweisen, ist es jedoch wünschenswert, Leuchtstofflampen darüberhinaus auch in kleineren Räumlichkeiten verstärkt einzusetzen und hierzu Leuchtstofflampen flexibler zu gestalten, so daß Glühbirnenlampen auch in Bereichen, in denen sie noch ausschließlich verwandt werden, beispielsweise zur Beleuchtung von Nachttischen, Arbeitstischen und dergleichen, durch Leuchtstofflampen ersetzt werden können.

Aus der Druckschrift "Philips Compact Lighting Catalogue, 1981, Seite 149" ist eine Leuchtstofflampe (SL-Lampe) mit einem zum Anschluß an eine Stromquelle dienenden Anschlußelement bekannt. Die Lampe hat ein Schraubengewinde zum Einschrauben in eine Birnenfassung, einen Kunstsoffbasiskôrper und eine Lampenkappe. Diese Kappe enthält eine gefaltete Entladungsröhre. Ein Ballastwiderstand und ein Starter sind in dem Kunststoffbasiskörper untergebracht. Die Lampe wird anstelle einer Glühbirne beispielsweise in eine herkömmliche Stehlampe eingeschraubt.

Aus der US-A-22 27 739 ist eine Lampe mit einer länglichen Lampenröhre, einer Halterung für die Lampenröhre und einem Netzsteckerkörper als Anschlußelement bekannt. Der Netzsteckerkörper steht einseitig von der Halterung vor und weist mit der Lampenröhre elektrisch leitend verbundene Steckkontakte auf. Die Halterung fûr die Lampenröhre besteht aus mehreren Teilen, die bei der Montage zusammengeführt werden müssen. Außerdem ist der Netzsteckerkörper als separates Bauteil gefertigt, das bei der Montage mit der Halterung zusammengefügt wird.

Der Erfindung liegt die Aufgabe zugrunde, eine Leuchtstofflampe zu schaffen, bei der eine einfache Montage möglich ist und die in unterschiedlichsten Räumlichkeiten in einfacher Weise an Netzspannung angeschlossen und mit ausreichendem Halt angeordnet werden kann.

Zur Lösung dieser Aufgabe ist die erfindungsgemäße Leuchtstofflampe so ausgebildet, daß
das Anschlußelement als ein Netzsteckerkörper mit einseitig vorstehenden, mit der Leuchtstofflampenröhre elektrisch leitend verbundenen Steckkontakten ausgebildet ist,
das Gehäuse länglich ausgebildet und zweiteilig aus zwei in Längsrichtung voneinander trennbaren Halbschalen zusammengesetzt ist,
der um die Steckkontakte angrenzende Bereich des Netzsteckerkörpers zu dem Gehäuse aus den Halbschalen ausgeformt ist und
der Netzsteckerkörper an einer Längsseite des Gehäuses angeordnet ist und von dieser Längsseite senkrecht vorsteht.

Die erfindungsgemäße Leuchtstofflampe kann mit Vorteil in eine Netzsteckdose eingesteckt werden, die in der Regel in jeder Räumlichkeit vorhanden ist. Die Leuchtstofflampe ist durch das Einstecken in die Netzsteckdose sowohl an die Netzspannung angeschlossen, als auch in vorteilhafter Weise mit ausreichendem Halt in der Netzsteckdose angeordnet, da ein Bereich des Netzsteckerkörpers selbst als Gehäuse ausgebildet ist und die Leuchtstofflampenröhre trägt. Die Leuchtstofflampe ist sofort betriebsbereit, und zusätzliche Halterungen an der Leuchtstofflampe und an den Wänden oder Decken der Räumlichkeit, in der sie eingesetzt werden soll, können mit Vorteil entfallen.

Vorzugsweise ist der Netzsteckerkörper als Flachstecker ausgebildet, der auch als Euro-Stecker bezeichnet wird, so daß er in eine beliebige Netzsteckdose, insbesondere auch auf Reisen in Netzsteckdosen unterschiedlicher Normung, z.B. in einem Hotelzimmer, eingesteckt werden kann.

Die Steckkontakte sind vorzugsweise in der Trennebene der beiden Halbschalen angeordnet, so daß auch die Steckkontakte und andere Teile des Netzsteckers bei geöffnetem Gehäuse zugänglich sind. Besonders kostengünstig sind die Halbschalen als Spritzgußteile, vorzugsweise aus Kunststoff, herstellbar.

Bei einer bevorzugten Ausbildung des Gehäuses erfolgt das Zusammensetzen der beiden das Gehäuse bildenden Halbschalen in einfacher Weise durch Zusammenstecken der beiden Halbschalen,

die in ihrem Inneren sowohl negative, als auch positive, über die Trennebene der Halbschalen vorragende Rastelement aufweisen, die bei zusammengesetztem Gehäuse mit den passenden Rastelementen der jeweils anderen Halbschale in Eingriff stehen.

Nach einer Weiterbildung der erfindungsgemäßen Leuchtstofflampe ist der Innenraum des Gehäuses etwa in Form zweier zueinander parallel verlaufender, aneinandergrenzender Hülsen ausgebildet, ist in der ersten Hülse die Leuchtstofflampenröhre angeordnet, ist in der zweiten Hülse eine zum Betrieb der Leuchtstofflampenröhre notwendige elektrische Schaltung untergebracht und ist an der der ersten Hülse abgewandten Längsschmalseite der zweiten Hülse der Netzsteckerkörper angeformt.

In den beiden parallel zueinander verlaufenden Hülsen können die Leuchtstofflampenröhre sowie die zum Betrieb der Leuchtstofflampenröhre notwendige Schaltung kompakt und leicht auswechselbar untergebracht werden. Das Gehäuse weist mit Vorteil nur etwa das doppelte Volumen auf, wie die Leuchtstofflampenröhre, so daß die erfindungsgemäße Leuchtstofflampe handlich ist und so wenig Eigengewicht aufweist, daß sie sicher in einer Netzsteckdose gehalten werden kann. Der Netzsteckerkörper ist an der zweiten Hülse angeformt, die die Schaltung enthält, so daß die Steckkontakte durch kurze Verbindungen mit der Schaltung elektrisch verbunden werden können, und die Leuchtstofflampenröhre bei in eine Netzsteckdose eingesteckter Leuchtstofflampe von der Netzsteckdose weg in den zu beleuchtenden raum weist.

Die Raumform der ersten Hülse ist an die Leuchtstofflampenröhre angepaßt, so daß die Leuchtatofflampenröhre in diese erste Hülse eingelegt werden kann und in der ersten Hülse ohne Spiel gehalten ist. Um den Austritt des Lichtes der Leuchtstofflampenröhre aus dem Gehäuse zu ermöglichen, weist die erste Hülse in ihrer Wandung eine Aussparung als Fenster für die Leuchtstofflampenröhre auf, wobei sich die Aussparung vorzugsweise nahezu über den gesamten Mittelbereich der Wandung der ersten Hülse erstreckt. Vorzugsweise ist die Aussparung beispielsweise zum Schutz der Leuchtstofflampenröhre und ihrer Anschlußkontakte gegen Staub, durch eine Abdeckung oder einen Einsatz, z.B. aus durchsichtigem Kunststoff, abgedeckt.

Bei einer bevorzugten Ausbildung des Gehäuses mündet die zweite Hülse in Kammern, die außerhalb der ersten Hülse an die Stirnwandungen der ersten Hülse angrenzen und sind in der ersten Hülse an den Stirnwandungen Kontaktfahnen für stirnseitige Anschlußkontakte der Leuchtstofflampenröhre angeordnet, die durch die Kammern hindurch mit der in der zweiten Hülse angeordneten Schaltung elektrisch leitend verbunden sind. Die Kontaktfahnen sind so an den Stirnwandungen der ersten Hülse angeordnet, daß die Leuchtstofflampenröhre über ihre Anschlußkontakte elektrisch mit dem Netzstecker verbunden ist, sobald die Leuchtstofflampenröhre in die erste Hülse eingelegt ist, ohne daß sie durch Klemmverbindungen oder ähnliches angeschlossen werden muß. Vorzugsweise können in der ersten Hülse Führungen für die Anschlußkontakte der Leuchtstofflampenröhre vorhanden sein, damit die Leuchtstofflampenröhre nur in einer solchen Stellung in die erste Hülse eingelegt werden kann, in der die Anschlußkontakte an den Kontaktfahnen anliegen.

Ein Ausführungsbeispiel, aus dem sich weitere erfinderische Merkmale ergeben, ist in der Zeichnung dargestellt. Es zeigen:
Fig. 1 eine Draufsicht auf eine Halbschale eines erfindungsgemäßen Gehäuses,
Fig. 2 einen Querschnitt der Halbschale gemäß Fig. 1 entlang der in Fig. 1 mit II-II bezeichneten strichpunktierten Linie und
Fig. 3 eine teiltgeschnittene Seitenansicht der Halbschalen gemäß Fig. 1 und Fig. 2.

Fig. 1 zeigt eine Draufsicht auf eine Halbschale 1, die mit einer zweiten identischen Halbschale 1 ein Anschlußelement bilden kann, das zu einem eine Leuchtstofflampenröhre 5 tragenden Gehäuse ausgeformt ist. Die beiden Halbschalen 1 weisen positive Rastelemente 2a und negative Rastelemente 2b auf, mit deren Hilfe sie zusammengesteckt werden können.

Der Innenraum des von den beiden Halbschalen 1 gebildeten Gehäuses ist in Form zweier parallel zueinander verlaufender Hülsen 3, 4 ausgebildet. In der ersten Hülse 3 ist die Leuchtstofflampenröhre 5 eingelegt, die Anschlußkontakte 6 aufweist, die an Kontaktfahnen 7 mit elektrischem Kontakt anliegen, welche an den Stirnwandungen 8 der ersten Hülse 3 angeordnet sind, und mit einer in der zweiten Hülse 4 untergebrachten, nicht dargestellten elektrischen Schaltung leitend verbunden sind. Die zweite Hülse 4 mündet In Kammern 9, die an die Stirnwandungen 8 der ersten Hülse 3 angrenzen und durch welche hindurch die Kontaktfahnen 7 mit der in der zweiten Hülse 4 befindlichen Schaltung verbunden sind.

In der wandung der ersten Hülse 3 befindet sich eine Aussparung 10, die als Fenster für den Lichtaustritt der Leuchtstofflampenröhre 5 dient.

Das Anschlußelement gebt an der der ersten Hülse 3 abgewandten Längsschmalseite der zweiten Hülse 4 in das Gehäuse über und ist bei dem dargestellten Ausfübrungsbeispiel ein Netzsteckerkörper 11, aus dem Steckkontakte 12 vorragen, die über angedeutete Leitungen 13 mit der in der zweiten Hülse 4 untergebrachten Schaltung elektrisch verbunden sind und über die die Schaltung mit Spannung versorgt wird, wenn die Steckkontakte 12 in eine Netzsteckdose eingesteckt sind.

In Fig. 2 ist ein Querschnitt der Halbschale 1 gemäß Fig. 1 dargestellt. Gleiche Bauelemente sind mit den gleichen Bezugszahlen bezeichnet wie in Fig. 1.

In Fig. 2 ist insbesondere die Ausbildung des Innenraumes des Gehäuses in Form zweier zueinander paralleler Hülsen 3, 4 zu erkennen. Außerdem sind die positiven Rastelemente 2a der Hülse 1 zu erkennen, die über die Trennebene 14 der beiden Halbschalen 1 vorragen. Weiterbin ist zu erkennen, daß auch die Steckkontakte 12 in der Trennebene 14 angeordnet sind. Die Leuchtstofflampenröhre 5 ist mit einem strichpunktierten Kreis angedeutet.

In Fig. 3 ist eine Seitenansicht der Halbschale 1 gemäß der Fig. 1 und 2 gezeigt, die teilweise geschnitten dargestellt ist. Gleiche Bauelemente sind wieder mit den gleichen Bezugszahlen bezeichnet wie in den vorhergehenden Figuren.

In der Fig. 3 sind insbesondere noch einmal die negativen Rastelemente 2b sowie die positiven Rastelemente 2a zu erkennen, von denen die positiven Rastelemente 2a die Trennebene 14 der beiden Halbschalen überragen. Die Leuchtstofflampenröhre 5 ist in der Fig. 3 mit einem gestrichelt gezeichneten Rechteck angedeutet.

## Patentansprüche

1. Leuchtstofflampe mit einer Leuchtstofflampenröhre und einem zum Anschluß an eine Stromquelle dienenden Anschlußelement, wobei
- das Anschlußelement als ein Netzsteckerkörper (11) mit einseitig vorstehenden, mit der Leuchtstofflampenröhre (5) elektrisch leitend verbundenen Steckkontakten (12) ausgebildet ist,
- das Gehäuse länglich ausgebildet und zweiteilig aus zwei in Längsrichtung voneinander trennbaren Halbschalen (1) zusammengesetzt ist,
- der um die Steckkontakte (12) angrenzende Bereich des Netzsteckerkörpers (11) zu dem Gehäuse aus den Halbschalen (1) ausgeformt ist, und
- der Netzsteckerkörper (11) an einer Längsseite des Gehäuses angeordnet ist und von dieser Längsseite senkrecht vorsteht.

2. Leuchtstofflampe nach Anspruch 1, dadurch gekennzeichnet, daß der Netzsteckerkörper (11) als Flachstecker ausgebildet ist.

3. Leuchtstofflampe nach Anspruch 1, dadurch gekennzeichnet, daß die beiden Halbschalen (1) des Gehäuses identisch ausgebildet sind.

4. Leuchtstofflampe nach Anspruch 3, dadurch gekennzeichnet, daß die Steckkontakte (12) in der Trennebene (14) der beiden Halbschalen (1) angeordnet sind.

5. Leuchtstofflampe nach einem der Ansprüche 1 bis 4, dadurch gekennzeichnet, daß die Halbschalen (1) Spritzgußteile, vorzugsweise aus Kunststoff, sind.

6. Leuchtstofflampe nach Anspruch 5, dadurch gekennzeichnet, daß im Innern der beiden Halbschalen (1) sowohl negative Rastelemente (2a) als auch positive über die Trennebene (14) der Halbschalen (1) vorragende Rastelemente (2b) angeordnet sind, die bei zusammengesetztem Gehäuse mit den passenden Rastelementen (2a, 2b) der jeweils anderen Halbschale (1) in Eingriff stehen.

7. Leuchtstofflampe nach einem der vorhergehenden Ansprüche, dadurch gekennzeichnet, daß der Innenraum des Gehäuses etwa in Form zweier zueinander parallel verlaufender, aneinandergrenzender Hülsen (3, 4) ausgebildet ist, daß in der ersten Hülse (3) die Leuchtstofflampenröhre (5) angeordnet ist, daß in der zweiten Hülse (4) eine zum Betrieb der Leuchtstofflampenröhre (5) notwendige elektrische Schaltung untergebracht ist und daß an der der ersten Hülse (3) abgewandten Längsschmalseite der zweiten Hülse (4) der Netzsteckerkörper (11) angeformt ist.

8. Leuchtstofflampe nach Anspruch 7, dadurch gekennzeichnet, daß die erste Hülse (3) in ihrer Wandung eine Aussparung (10) als Fenster für die Leuchtstofflampenröhre (5) aufweist.

9. Leuchtstofflampe nach Anspruch 8, dadurch gekennzeichnet, daß sich die Aussparung (10) nahezu über den gesamten Mittelbereich der Wandung der ersten Hülse (3) erstreckt.

10. Leuchtstofflampe nach Anspruch 8 oder 9, dadurch gekennzeichnet, daß die Aussparung (10) durch eine lichtdurchlässige Abdeckung abgedeckt ist.

11. Leuchtstofflampe nach einem der Ansprüche 7 bis 10, dadurch gekennzeichnet, daß die zweite Hülse (4) in Kammern (9) mündet, die außerhalb der ersten Hülse (3) an die Stirnwandungen (8) der ersten Hülse (3) angrenzen und daß in der ersten Hülse (3) an den Stirnwandungen (8) Kontaktfahnen (7) für stirnseitige Anschlußkontakte (6) der Leuchtstofflampenröhre (5) angeordnet sind, die durch die Kammern (9) hindurch mit der in der zweiten Hülse (4) angeordneten Schaltung elektrisch leitend verbunden sind.

## Revendications

1. Lampe fluorescente avec un tube fluorescent et un élément de raccordement servant au raccordement à une source de courant, dans laquelle
- l'élément de raccordement est formé comme un élément-fiche de secteur (11) avec des contacts à fiches (12) saillant d'un côté et étant raccordé avec le tube fluorescent (5) de manière électriquement conductif,
- le boîtier a une forme élongée et elle est composée en deux pièces de deux demi-couches (1) séparables l'une de l'autre en sens de longueur,
- la région adjacente autour des contacts à fiches (12), d'élément-fiche de secteur (11) est formée dans le boîtier constitué des demi-couches (1), et
- l'élément-fiche de secteur (11) est disposé à un grand côté élongé du boîtier et saille perpendiculairement en relation de ce grand côté.

2. Lampe fluorescente selon la revendication 1, **caractérisée en ce que** l'élément-fiche de secteur (11) est formé comme une fiche plate.

3. Lampe fluorescente selon la revendication 1, **caractérisée en ce que** les deux demi-couches (1) du boîtier sont identiques.

4. Lampe fluorescente selon la revendication 3, **caractérisée en ce que** les contacts à fiches sont disposées dans le plan de joint (14) des deux demi-couches (1).

5. Lampe fluorescente selon l'une des revendications 1 à 4, **caractérisée en ce que** les demi-couches (1) sont des pièces moulées par injection, avec préférence de matière plastique.

6. Lampe fluorescente selon la revendication 5, **caractérisée en ce que** dans l'intérieur de deux demi-couches (1) et des membres d'enclenchement négatifs (2a) et des membres d'enclenchement positifs (2b) saillants au-delà du plan de joint (1) des demi-couches, lesquels en cas du boîtier assemblé sont en prise avec les propres membres d'enclenchement (2a, 2b) de la respectivement autre demi-couche (1).

7. Lampe fluorescente selon l'une des revendications précédentes, **caractérisée en ce que** l'intérieur du boîtier est disposé environ en forme de deux douilles (3, 4) adjacentes s'étendant l'une en parallèle avec l'autre, en ce que le tube fluorescent (5) est disposé dans la première douille (3), en ce que le circuit électrique requis pour opérer le tube fluorescent (5) est accommodé dans la deuxième douille (4), et en ce que l'élément-fiche de secteur est formé au petit côté élongé de deuxième douille (4), opposée à la première douille (3).

8. Lampe fluorescente selon la revendication 7, **caractérisée en ce que** la première douille (3) dans la paroi comporte un évidement (10) comme fenêtre pour le tube fluorescent (5).

9. Lampe fluorescente selon la revendication 8, **caractérisée en ce que** l'évidement (10) s'étend sur presque l'entière section centrale de la paroi de la première douille (3).

10. Lampe fluorescente selon la revendication 8 ou 9, **caractérisée en ce que** l'évidement (10) est couvert par un recouvrement transparent.

11. Lampe fluorescente selon l'une des revendications 7 à 10, **caractérisée en ce que** la deuxième douille (4) débouche dans des chambres (9), lesquels au dehors de la première douille (3) sont adjacentes aux parois frontales (8) de la première douille (3), et en ce que des talons de contact (7) pour des contacts de raccordement frontals du tube fluorescente (5) sont arrangés dans la première douille (3) aux parois frontales (8), lesquels sont raccordés à travers les chambres (9) avec le circuit électrique disposé dans la deuxième douille (4) de manière électriquement conductif.

## Claims

1. Fluorescent lamp with a fluorescent tube and a connecting member serving for connection to a current source, wherein
- the connecting member is formed as mains connection member (11) with plugs (12) protruding on one side and being in electrically conductive connection with the fluorescent tube (5),
- the housing is of elongated shape and being composed in a two part manner of two semi-cups (1) separable from one another in longitudinal direction,
- the area adjacent around the plugs (12), of the mains connection member (11) is formed to constitute the housing consisting out of the semi-cups (1), and
- the mains connection member (11) is arranged on one long side of the housing and perpendicularly protrudes from said long side.

2. Fluorescent lamp as defined in claim 1, **characterized in that** the mains connection member (11) is built as flat plug.

3. Fluorescent lamp as defined in claim 1, **characterized in that** the two semi-cups (1) of the housing are identical.

4. Fluorescent lamp as defined in claim 3, **characterized in that** the plugs (12) are disposed in the separation plane (14) of the two semi-cups (1).

5. Fluorescent lamp as defined in one of claims 1 to 4, **characterized in that** the semi-cups (1) are injection-moulded parts, preferably made from plastic material.

6. Fluorescent lamp as defined in claim 5, **characterized in that** in the interior of the two semi-cups (1) negative locking members (2a) as well as positive locking members (2b) are arranged protruding over the plane of separation (14) of the semi-cups (1), which locking members are in mesh with the suitable locking members (2a, 2b) of the respective other semi-cup (1) in case of the housing being assembled.

7. Fluorescent lamp as defined in one of the preceding claims, **characterized in that** the interior of the housing is given the form of two adjacent sleeves (3, 4) running in parallel with one another, that the fluorescent tube (5) is arranged in the first sleeve (3), that the electrical circuitry required for operating the fluorescent tube (5) is accomodated in the second sleeve (4) and that the mains connection member (11) is formed to the narrow longitudinal side opposing the first sleeve (3), of the second sleeve (4).

8. Fluorescent lamp as defined in claim 7, **characterized in that** the first sleeve (3) in its wall has an opening (10) as window for the fluorescent tube (5).

9. Fluorescent lamp as defined in claim 8, **characterized in that** the opening (10) extends across almost the entire central portion of the wall of the first sleeve (3).

10. Fluorescent lamp as defined in claim 8 or 9, **characterized in that** the opening (10) is covered by a transparent cover.

11. Fluorescent lamp as defined in one of claims 7 to 10, **characterized in that** the second sleeve (4) ends in chambers (9) being adjacent to the front wall portions (8) of the first sleeve (3), outside of the first sleeve (3), **and that** in the first sleeve (3) at the front wall regions (8) contact lugs (7) are disposed for front-side connecting contacts (6) of the fluorescent tube (5), which lugs are in electrically conductive manner connected through the chambers (9) to the circuitry disposed in the second sleeve (4).
